# EUROPÄISCHE PATENTSCHRIFT

(11) **EP 3 041 983 B1**
(45) Veröffentlichungstag und Bekanntmachung des Hinweises auf die Patenterteilung: **11.10.2017**
(21) Anmeldenummer: 14750196.9
(22) Anmeldetag: 07.08.2014
(51) Int. Cl.: D06F 39/10, D06F 58/22, D06F 58/24, D06F 39/08

(54) **HAUSHALTSGERÄT MIT WEGEVENTIL**
HOUSEHOLD APPLIANCE WITH CONVERSION VALVE
APPAREIL MÉNAGER AVEC VANNE MULTI-VOIES

(30) Priorität: 02.09.2013 DE 102013217467
(43) Veröffentlichungstag der Anmeldung: 13.07.2016
(73) Patentinhaber: BSH Hausgeräte GmbH, 81739 München (DE)
(72) Erfinder: LÖFFLER, Holger, 12169 Berlin (DE); KORTE, Martin, 14057 Berlin (DE); DREBANT, Alexander, 12207 Berlin (DE)
(86) Internationale Anmeldenummer: PCT/EP2014/066968
(87) Internationale Veröffentlichungsnummer: WO 2015/028271

(56) Entgegenhaltungen:
- WO-A1-2012/114245
- CH-A5- 583 393
- DE-A1- 1 785 610
- GB-A- 294 964
- US-A1- 2005 006 150

## Beschreibung

Die Erfindung betrifft ein Wegeventil für ein Haushaltsgerät, mindestens aufweisend ein Gehäuse mit einem ersten Einlass, einem zweiten Einlass, einem ersten Auslass und einem zweiten Auslass, einen in dem Gehäuse beweglich untergebrachten Schaltkörper, welcher Schaltkörper einen durchgehenden Verbindungskanal mit einer ersten Kanalöffnung und einer zweiten Kanalöffnung aufweist, welcher Verbindungskanal einen Hohlraum aufweist, in welchem Hohlraum mindestens ein sich zwischen der ersten Kanalöffnung und der zweiten Kanalöffnung erstreckender Filter untergebracht ist und wobei der Schaltkörper eine erste Betriebsstellung und eine zweite Betriebsstellung aufweist, und in der ersten Betriebsstellung eine Verbindung zwischen dem ersten Einlass und dem ersten Auslass hergestellt ist sowie eine Verbindung zwischen dem zweiten Einlass und dem zweiten Auslass unterbrochen ist und in der zweiten Betriebsstellung eine Verbindung zwischen dem zweiten Einlass und dem zweiten Auslass hergestellt ist sowie eine Verbindung zwischen dem ersten Einlass und dem ersten Auslass unterbrochen ist, und wobei in der ersten Betriebsstellung der erste Einlass mit der ersten Kanalöffnung und der erste Auslass mit der zweiten Kanalöffnung verbunden ist.

Die Erfindung betrifft auch ein Haushaltsgerät mit einem solchen Wegeventil. Das Haushaltsgerät mag insbesondere ein Wäschetrocknungsgerät sein, insbesondere ausgerüstet mit einer Wärmepumpe.

Aus der DE 17 85 610 A1 gehen ein solches Wegeventil und ein solches Haushaltsgerät hervor.

Ein Wäschetrockner mit einer Wärmepumpe verfügt typischerweise über eine Wärmesenke (insbesondere einen Verdampfer für ein Kältemittel), welche einer in diesem Wäschetrockner zirkulierenden Prozessluft Wärme entzieht und dadurch das in ihr enthaltene Wasser zu einem Teil auskondensiert. Ein zugehöriger Wärmetauscher weist eine Lamellenstruktur auf, an der sich die in der Prozessluft noch enthaltenen Flusen abscheiden. Diese Flusen führen zu einer Verschlechterung der Wärmeaustauscheffizienz und folgend der Trocknungsleistung. Die Flusen werden deshalb zyklisch mit dem beim Auskondensieren erzeugten Kondenswasser oder Kondensat von den Lamellen gespült.

Es sind solche Wäschetrockner bekannt, bei denen das Kondenswasser in einen hochgelegenen Spülbehälter gepumpt und dort gesammelt wird. Am Eingang des Spülbehälters ist ein Filter positioniert, der die Flusen aus dem Wasser filtert. Durch Öffnen eines Ablassventils an dem Spülbehälter kann das darin befindliche Wasser durch ein Fallrohr schwallartig auf die Lamellenstruktur des Spülbehälters treffen und dadurch die Flusen abreinigen. Der Spülbehälter ist entnehmbar, z.B. zum Entleeren und zum Entnehmen und nutzerseitigen Reinigen des Filters. Bei einem solchen Wäschetrockner ist es nachteilig, dass er vergleichsweise aufwändig konstruiert ist. So muss in dem Wäschetrockner sichergestellt sein, dass das Fallrohr senkrecht oder zumindest annähernd senkrecht verlaufen muss. Dies schränkt auch eine Möglichkeit der Positionierung des Spülbehälters ein. Darüber hinaus ist so eine Spülrichtung der Lamellenstruktur von oben nach unten vorgegeben, so dass sich an einigen Stellen dauerhafte Reste von Flusen bilden können.

Die DE 10 2011 087 202 B3 offenbart einen Filter, das insbesondere für wasserführende Haushaltsgeräte dient. Der Filter umfasst ein Filtergehäuse und ein in dem Filtergehäuse angeordnetes Filterelement. Hierbei weist das Filtergehäuse einen Eingang und einen Ausgang auf. Das Filterelement ist so um eine Achse schwenkbar, dass das Filterelement bezüglich einer Fließrichtung von dem Eingang zu dem Ausgang entgegengesetzt durchströmbar ist. Ferner wird ein wasserführendes Haushaltsgerät mit solch einem Filter angegeben. Durch ein Schwenken des Filterelements können Filterrückstände abtransportiert werden.

Die EP 1 098 028 B1 offenbart einen Wäschetrockner mit einem Trockenluftgebläse, einem in einem Trockenluftkanal angeordneten Flusenfilter, einer Einrichtung zum Abblasen von Flusen von dem Flusenfilter und einer Einrichtung zum Entfernen von abgeblasenen Flusen, dadurch gekennzeichnet, dass er Einrichtungen zum Verringern oder Verschließen des Querschnitts des Trockenluftkanals und zum Erzeugen eines Luftstrahls zum Abblasen von Flusen bei eingeschaltetem Trockenluftgebläse aufweist.

Die EP 2 422 010 B1 offenbart ein Haushalts-Wäschetrocknungsgerät, aufweisend mindestens ein Filterbehältnis, wobei das mindestens eine Filterbehältnis mindestens aufweist: eine Kammer mit einem Zulauf für zu reinigendes Kondenswasser, einem ersten Ablauf und einem zweiten Ablauf und ein Filterelement, welches zwischen dem Zulauf und dem ersten Ablauf angeordnet ist und die Kammer in einen zulaufseitigen ersten Kammerteil und einen zweiten Kammerteil unterteilt, wobei das Filterbehältnis so ausrichtbar ist, dass der Zulauf unterhalb des Filterelements angeordnet ist und das Filterelement unterhalb des ersten Ablaufs angeordnet ist und wobei der zweite Ablauf in den ersten Kammerteil mündet, und wobei weiter aus einer durch den Zulauf in die Kammer gedrückten Flüssigkeit am Filterelement abgelagerte Teilchen beim Beenden des Drückens durch in die Kammer zurückströmende Flüssigkeit von dem Filterelement ablösbar und durch den zweiten Ablauf entfernbar sind, und wobei ferner der Zulauf und der zweite Ablauf gegenüberliegend in die Kammer münden und der erste Ablauf bezüglich des Zulaufs seitlich an der Kammer angeordnet ist.

Die EP 2 516 720 A1 offenbart eine Filtervorrichtung zum Filtern einer Flüssigkeit eines Hausgeräts, aufweisend: ein ventilloses Filterbehältnis mit einem Zulauf, der mit einem ersten Ablauf durch mindestens ein Filterelement fluidisch verbunden ist und mit einem zweiten Ablauf nicht filternd fluidisch verbunden ist, einen ersten Strömungskanal, der mit dem ersten Ablauf verbunden ist und der ein Absperrventil aufweist, einen zweiten, Strömungskanal, der mit dem zweiten Ablauf verbunden ist und nicht für eine Einstellung einer Filterstellung absperrbar ist, wobei ein erster minimaler Strömungsquerschnitt des ersten Ablaufs und/oder des ersten Strömungskanals grösser ist als ein zweiter minimaler Strömungsquerschnitt des zweiten Ablaufs und/oder des zweiten Strömungskanals, so dass in einer ersten Filterstellung, in der das Absperrventil geöffnet ist, die Flüssigkeit von dem Zulauf durch das Filterelement, den ersten Ablauf und den ersten Strömungskanal pumpbar ist und in einer zweiten Filterstellung, in der das Absperrventil sperrt, die Flüssigkeit von dem Zulauf ungefiltert durch den zweiten Ablauf und den zweiten Strömungskanal pumpbar ist.

DE 1 785 610 C, welches alle Merkmale des Oberbegriffs des Anspruchs 1 zeigt, offenbart einen Filter für eine Wäschebehandlungsmaschine mit Laugenumlaufsystem zum Waschen und Spülen von Wäsche, wobei der Filterkörper in einem Ventilkörper angeordnet ist, der in einer Stellung zwei Leitungsabschnitte des Laugenumlaufsystems so miteinander verbindet, dass der Filterkörper von der Waschflüssigkeit in einer bestimmten Richtung durchflossen wird, und der in einer anderen Stellung einen Frischwassereinlauf mit einem Wasserablauf so verbindet, dass der Filterkörper von dem Frischwasser in entgegengesetzter Richtung durchflossen wird.

Es ist die **Aufgabe** der vorliegenden Erfindung, die Nachteile des Standes der Technik zumindest teilweise zu überwinden und insbesondere eine Möglichkeit zur verbesserten Spülung mindestens eines Funktionsbauteils eines Haushaltsgeräts, insbesondere einer Lamellenstruktur eines Wärmetauschers, bereitzustellen.

Diese Aufgabe wird gemäß den Merkmalen der unabhängigen Patentansprüche gelöst. Bevorzugte Ausführungsformen sind insbesondere den abhängigen Patentansprüchen, der nachfolgenden Beschreibung und der beigefügten Zeichnung entnehmbar.

Die Aufgabe wird demnach mittels eines Wegeventils für ein Haushaltsgerät gelöst, welches mindestens aufweist: ein Gehäuse mit einem ersten Einlass, einem zweiten Einlass, einem ersten Auslass und einem zweiten Auslass, einen in dem Gehäuse beweglich untergebrachten Schaltkörper, welcher Schaltkörper einen durchgehenden Verbindungskanal mit einer ersten Kanalöffnung und einer zweiten Kanalöffnung aufweist und welcher Verbindungskanal einen Hohlraum aufweist, in welchem Hohlraum ein sich zwischen der ersten Kanalöffnung und der zweiten Kanalöffnung erstreckender Filter untergebracht ist. Der Schaltkörper weist mindestens eine erste Betriebsstellung und eine zweite Betriebsstellung auf. In der ersten Betriebsstellung ist durch den Schaltkörper eine Verbindung zwischen dem ersten Einlass und dem ersten Auslass hergestellt. Eine Verbindung zwischen dem zweiten Einlass und dem zweiten Auslass des Gehäuses ist dann durch den Schaltkörper unterbrochen. In der zweiten Betriebsstellung ist durch den Schaltkörper eine Verbindung zwischen dem zweiten Einlass und dem zweiten Auslass des Gehäuses hergestellt. Eine Verbindung durch den Schaltkörper zwischen dem ersten Einlass und dem ersten Auslass ist dazu unterbrochen. Des Weiteren ist in der ersten Betriebsstellung der erste Einlass mit der ersten Kanalöffnung und der erste Auslass mit der zweiten Kanalöffnung verbunden. Das Gehäuse ist ein hohlzylindrisches Gehäuse, der Schaltkörper ist ein in dem hohlzylindrischen Gehäuse drehbar angeordneter, hohlzylindrischer Körper, und in der zweiten Betriebsstellung ist der zweite Auslass mit der ersten Kanalöffnung und der zweite Einlass mit der zweiten Kanalöffnung verbunden.

Dieses Wegeventil weist den Vorteil auf, dass es kompakt und robust ist. Es vermag auf eine konstruktiv einfache Weise eine druckbeaufschlagte Verbindung zwischen Paaren von Funktionsbauteilen des Haushaltsgeräts herzustellen. Insbesondere mag so eine druckbeaufschlagte Verbindung zwischen einer Pumpe und mindestens einem Funktionsbauteil wahlweise hergestellt oder getrennt werden. Beispielsweise mag eine druckbeaufschlagte Verbindung zwischen einer Pumpe und wahlweise einem Spülbehälter und einer Reinigungseinrichtung hergestellt werden. Dadurch können eine Reinigungsrichtung und/oder ein Reinigungsdruck der Reinigungseinrichtung für eine verbesserte Reinigungsleistung variabel eingestellt werden, weil nun auf ein Fallrohr verzichtet werden kann. Der Verzicht auf das Fallrohr ermöglicht zudem eine flexible Positionierung des Spülbehälters. Darüber hinaus kommt das Wegeventil mit wenigen, einfach aufgebauten Bauteilen aus, so dass ein Aufwand für eine Herstellung gering ist.

Das Haushaltsgerät ist insbesondere ein wasserführendes Haushaltsgerät. Das wasserführende Haushaltsgerät mag speziell ein Haushaltsgroßgerät sein. Das wasserführende Haushaltsgerät mag beispielsweise ein Wäschebehandlungsgerät, insbesondere Wäschetrocknungsgerät, ein Geschirrspülgerät, ein Gargerät, insbesondere Dampfgarer, oder ein Kühlgerät sein. Das Wäschetrocknungsgerät mag z.B. ein eigenständiger Wäschetrockner oder ein Wasch/Trocknungs-Kombinationsgerät (Waschtrockner) sein.

Das Wegeventil ist insbesondere ein Flüssigkeitsventil zum Leiten von Flüssigkeit, insbesondere Wasser.

Die Kanalöffnung mag auch als Steuerungsöffnung bezeichnet werden. Der Hohlraum mag auch als Kammer oder Filterkammer bezeichnet werden.

Erfindungsgemäß ist in der ersten Betriebsstellung der erste Einlass mit der ersten Kanalöffnung und der erste Auslass mit der zweiten Kanalöffnung verbunden und in der zweiten Betriebsstellung der zweite Auslass mit der ersten Kanalöffnung und der zweite Einlass mit der zweiten Kanalöffnung verbunden. Dabei strömt also Flüssigkeit durch die Einlässe ein und durch die Auslässe aus, kehrt sich die Strömungsrichtung durch den Verbindungskanal bei Umschalten der Schaltstellungen um. Dadurch können Flusen usw., die sich in einer Betriebsstellung an einer Seite des mindestens einen Filters angesammelt haben, sich in der anderen Betriebsstellung wieder lösen. Diese Ausgestaltung ermöglicht also eine zumindest teilweise Flusenreinigung bei eingesetztem Filter. Dass ein Einlass oder ein Auslass mit einer Kanalöffnung verbunden ist, bedeutet insbesondere, dass der Einlass bzw. der Auslass und die Kanalöffnung eine gemeinsame Öffnung für den Hohlraum bilden. Der Einlass bzw. der Auslass und die Kanalöffnung befinden sich insbesondere unmittelbar (ggf. nur durch den Spalt zwischen Gehäuse und Schaltkörper voneinander beabstandet) gegenüber und sind also nicht durch den Hohlraum voneinander getrennt, sondern bilden eine gemeinsame Öffnung für den Hohlraum. Der Einlass bzw. der Auslass und die Kanalöffnung brauchen nicht vollständig deckungsgleich zu sein, sollten aber zumindest deckungsgleiche Teilbereiche aufweisen.

Erfindungsgemäß ist das Gehäuse ein hohlzylindrisches Gehäuse und der Schaltkörper ein in dem hohlzylindrischen Gehäuse drehbar angeordneter, hohlzylindrischer Körper. Dadurch kann eine Umschaltung zwischen den Schaltstellungen durch eine Drehung des Schaltkörpers in dem Gehäuse erreicht werden. Dies ermöglicht die Bereitstellung eines besonders kompakten und auch einfach herzustellenden Wegeventils. Das Gehäuse und der Schaltkörper sind insbesondere als konzentrisch angeordnete, um eine gemeinsame Längsachse gegeneinander drehbare Hohlzylinder ausgebildet. Die Einlässe, die Auslässe und die Kanalöffnungen sind insbesondere als Öffnungen, Löcher oder Durchbrüche ausgebildet. Das Gehäuse und der Schaltkörper können auch als (insbesondere stationärer) "Außenzylinder" bzw. (insbesondere drehbarer) "Innenzylinder" bezeichnet werden. Das Wegeventil mag auch als "Drehfilter" bezeichnet werden.

Dass sich der mindestens eine Filter in dem Hohlraum zwischen der ersten Kanalöffnung und der zweiten Kanalöffnung erstreckt, bedeutet insbesondere, dass durch den Hohlraum strömende Flüssigkeit durch den mindestens einen Filter strömt. Speziell tritt zwischen der ersten Kanalöffnung und der zweiten Kanalöffnung kein Nebenfluss an dem mindestens einen Filter vorbei auf. Dadurch wird sichergestellt, dass Flusen o.ä., die mit der Flüssigkeit in eine der Kanalöffnungen einströmen, nicht ungefiltert wieder aus der anderen Kanalöffnung austreten, sondern durch den Filter aufgefangen werden.

Das obige Wegeventil mag insbesondere als ein 4/2-Wegeventil mit vier (äußeren) Anschlüssen und zwei Schaltstellungen angesehen werden. Jedoch ist die Erfindung nicht darauf beschränkt, und es mögen beispielsweise auch mehr als zwei Paare mit einem jeweiligen Einlass und einem jeweiligen Auslass vorhanden sein, z.B. noch ein dritter Einlass und ein dritter Auslass usw. Auch mag bei einem Vorhandensein von n Paaren aus Einlass und Auslass das Wegeventil n passende Schaltstellungen einnehmen.

Der Schaltkörper mag beispielsweise mittels eines Elektromotors oder mittels eines Aktors bewegt bzw. geschaltet werden.

Es ist eine weitere bevorzugte Ausgestaltung, dass die Einlässe und die Auslässe des Gehäuses in einer Mantelfläche des Gehäuses eingebracht sind, die Kanalöffnungen in einer Mantelfläche des Schaltkörpers eingebracht sind und der erste Einlass zu dem ersten Auslass und der zweite Einlass zu dem zweiten Auslass einen gleichen Winkelversatz aufweisen wie die erste Kanalöffnung zu der zweiten Kanalöffnung. Dadurch wird auf eine besonders einfache Weise eine zumindest teilweise Überdeckung einiger Einlässe und Auslässe einerseits und der Kanalöffnungen andererseits erreicht.

Es ist noch eine weitere bevorzugte Ausgestaltung, dass die Kanalöffnungen durch den Hohlraum getrennt gegenüberliegend angeordnet sind bzw. an gegenüberliegenden Bereichen oder Positionen des Hohlraums angeordnet sind. Dadurch mag ein besonders geringer Strömungswiderstand erreicht werden, da der Flüssigkeitsstrom dann auf konstruktiv einfache Weise zumindest annähernd geradlinig durch den Verbindungskanal strömen kann.

Es ist auch eine bevorzugte Ausgestaltung, dass der erste Einlass, der zweite Auslass und die erste Kanalöffnung sich auf gleicher Längsposition befinden und der zweite Einlass, der erste Auslass und die zweite Kanalöffnung sich auf gleicher Längsposition befinden. Dadurch können die erste Kanalöffnung wahlweise mit dem ersten Einlass oder mit dem zweiten Auslass und die zweite Kanalöffnung wahlweise mit dem zweiten Einlass oder mit dem ersten Auslass durch einfache Drehung verbunden werden.

Der erste Einlass, der zweite Auslass und die erste Kanalöffnung mögen insbesondere eine gleiche Grundform aufweisen. Auch der zweite Einlass, der erste Auslass und die zweite Kanalöffnung mögen eine gleiche Grundform aufweisen.

Es ist ferner eine bevorzugte Ausgestaltung, dass der erste Einlass und der zweite Einlass an eine gemeinsame Zufuhrleitung angeschlossen sind. Dadurch kann auf besonders einfache Weise in der Zufuhrleitung strömende Flüssigkeit in einen von zwei Strömungszweigen geleitet werden, welche an den ersten Auslass bzw. an den zweiten Auslass angeschlossen sind. Insbesondere in dieser Ausgestaltung ist das Wegeventil ein Zweiwegeventil.

Es ist außerdem eine bevorzugte Ausgestaltung, dass die Kanalöffnungen von einer jeweiligen Abdichtung gegen das Gehäuse umgeben sind. Dadurch wird ein Verluststrom durch einen Spalt zwischen dem Gehäuse und dem Schaltkörper verhindert. Zudem führen Verschmutzungen, die in den Spalt geraten, nicht zu einem Blockieren der Verdrehung. Die Dichtungen können vielmehr über Verschmutzungen hinweggleiten und dennoch eine ausreichende Dichtung gewähren. Diese Ausgestaltung ist insbesondere vorteilhaft, falls ein Spaltabstand zwischen dem Gehäuse und dem Schaltkörper zur Verringerung einer Möglichkeit eines Festsetzens von Flusen, Verschmutzungen usw. in dem Spalt vergleichsweise groß ist, z.B. drei bis fünf Millimeter beträgt.

Die Abdichtung mag beispielsweise in Form mindestens einer elastischen Dichtrippe vorliegen oder ausgebildet sein. Die Dichtrippe steht bevorzugt senkrecht zwischen dem Gehäuse und dem Schaltkörper, bei Vorliegen eines zylindrischen Schaltkörpers bevorzugt senkrecht auf der Mantelfläche.

Es ist allgemein eine zur Steigerung der Robustheit gegen Verschmutzung bevorzugte Weiterbildung, dass die Spaltbreite bzw. der Spaltabstand zwischen dem Gehäuse und dem Schaltkörper ca. drei bis fünf Millimeter beträgt.

Es ist eine zur Verbesserung der Reinigung des Filters bevorzugte Ausgestaltung, dass innerhalb des Hohlraums mindestens ein Körper, der nicht durch die Kanalöffnungen passt, lose eingebracht oder eingeschlossen ist. Durch die Flüssigkeitsströmung wird der mindestens eine Körper umher gewirbelt und entfernt dabei mechanisch Verunreinigun gen, z.B. Flusen, von der Oberfläche des Filters. Es ist eine bevorzugte Weiterbildung, dass der mindestens eine Körper aus Kunststoff besteht, was besonders preiswert ist und den Hohlraum nicht schädigt. Der mindestens eine Körper ist bevorzugt eckig, z.B. pyramidenförmig oder würfelförmig.

Es ist eine zur sicheren Verhinderung einer dauerhaften Zusetzung des mindestens einen Filters bevorzugte Ausgestaltung, dass der Filter entnehmbar ist. Dazu mag beispielsweise ein Deckel des Wegeventils abnehmbar sein. Der Hohlraum des Schaltkörpers mag beispielsweise mindestens eine Führungsschiene zur Aufnahme des Filters aufweisen. Der Filter ist zum Einsatz in den Hohlraum z.B. in die mindestens eine Führungsschiene einsteckbar. Der Filter mag insbesondere durch einen Endnutzer oder Kunden entnommen und gereinigt werden. Dies ermöglicht auch eine Sicherstellung einer Mindesteffektivität der Filterleistung.

Die Aufgabe wird erfindungsgemäß auch gelöst durch ein Haushaltsgerät, aufweisend mindestens ein erfindungsgemäßes Wegeventil wie oben beschrieben. Das Haushaltsgerät mag analog zu dem Wegeventil ausgestaltet sein und weist die gleichen Vorteile auf.

Es ist eine bevorzugte Ausgestaltung, dass der erste Einlass und der zweite Einlass des Wegeventils mit einer Pumpe des Haushaltsgeräts verbunden sind, der erste Auslass mit einem ersten flüssigkeitsführenden Funktionsteil des Haushaltsgeräts verbunden ist und der zweite Auslass mit einem zweiten flüssigkeitsführenden Funktionsteil des Haushaltsgeräts verbunden ist. So ist es möglich, Wasser wahlweise zu mindestens zwei flüssigkeitsführenden Funktionsteilen zu pumpen. Insbesondere falls die zwei Betriebsstellungen mit einer Umkehr der Strömungsrichtung in dem Verbindungskanal verbunden sind, mag das Wegeventil bei Leitung der Flüssigkeit zu einem der Funktionsteile insbesondere auch als Filtereinrichtung dienen und bei Leitung zu dem anderen der Funktionsteile von dem Filter gelöste Flusen und andere zurückgehaltene Verunreinigungen mitnehmen.

Es ist noch eine bevorzugte Ausgestaltung, dass das Haushaltsgerät ein Wäschetrocknungsgerät ist, das erste Funktionsteil ein Kondenswasser-Speicher ist und das zweite Funktionsteil eine Reinigungseinrichtung ist. So kann Flüssigkeit in einen, insbesondere entnehmbaren, Kondenswasser-Speicher gepumpt werden, beispielsweise damit die Flüssigkeit daraus von einem Benutzer abgelassen werden kann. Die Flüssigkeit kann alternativ zu mindestens einer Reinigungseinrichtung gepumpt werden, damit diese mindestens ein Funktionsteil des Wäschetrockners reinigt. Eine Reinigungseinrichtung mag beispielsweise zum Reinigen, insbesondere Abspülen, eines Prozessluftfilters eingerichtet und angeordnet sein. Der Prozessluftfilter mag insbesondere in einen Prozessluftkanal des Wäschetrocknungsgeräts eingebracht sein und dort Flusen usw. aus der Prozessluft zurückhalten. Eine andere Reinigungseinrichtung mag beispielsweise zum Reinigen, insbesondere Abspülen, eines Wärmetauschers eingerichtet und angeordnet sein, insbesondere eines Wärmetauschers eines Wärmepumpen-Wäschetrocknungsgeräts, insbesondere von dessen Kühllamellen.

Es ist eine bevorzugte Weiterbildung davon, dass die zwei Betriebsstellungen mit einer Umkehr der Strömungsrichtung in dem Verbindungskanal verbunden sind. So kann das Wegeventil insbesondere bei einer Leitung des Kondenswassers von der Pumpe zu der Reinigungseinrichtung hauptsächlich auch als Filter dienen, während das Wegeventil insbesondere bei einer Leitung des Kondenswassers von der Pumpe zu dem Kondenswasser-Speicher von dem Filter gelöste Flusen und andere zurückgehaltene Verunreinigungen mitnimmt.

Es ist noch eine bevorzugte Ausgestaltung, dass die Pumpe dazu eingerichtet ist, Flüssigkeit aus einer Kondenswasser-Auffangwanne abzupumpen. Dies hilft, ein Überlaufen der Kondenswasser-Auffangwanne zu verhindern. Das abgepumpte Kondenswasser kann bei Bedarf insbesondere zu einer Reinigungseinrichtung geleitet werden, ansonsten z.B. in den Kondenswasser-Speicher.

Das Kondenswasser mag zusätzlich oder alternativ zu der Möglichkeit, es in den Kondenswasser-Speicher zu pumpen, in einen Ablauf oder Abfluss des Haushaltsgeräts gepumpt werden. Alternativ oder zusätzlich zu Kondenswasser mögen auch Frischwasser oder eine Mischung davon gepumpt werden.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden schematischen Beschreibung eines Ausführungsbeispiels, das im Zusammenhang mit den Figuren der beigefügten Zeichnung näher erläutert wird. Dabei können zur Übersichtlichkeit gleiche oder gleichwirkende Elemente mit gleichen Bezugszeichen versehen sein. Es zeigen:
- Fig.1: ein Wegeventil mit angeschlossener Pumpe in einer Ansicht schräg von hinten;
- Fig.2: einen Querschnitt durch das Wegeventil aus Fig.1 in einer ersten Betriebsstellung, in einer Ansicht schräg von vorne;
- Fig.3: einen Querschnitt durch das Wegeventil in dessen erster Betriebsstellung in Frontalansicht;
- Fig.4: einen Querschnitt durch das Wegeventil in einer zweiten Betriebsstellung, in einer Ansicht schräg von vorne; und
- Fig.5: einen Querschnitt durch das Wegeventil in dessen zweiter Betriebsstellung, in Frontalansicht.

**Fig.1** zeigt von schräg hinten ein 4/2-Wegeventil 1 mit angeschlossener Pumpe P eines Haushaltsgeräts in Form eines Wärmepumpentrockners W. Das Wegeventil 1 weist ein feststehendes Gehäuse 2 mit einem ersten Einlass 3, einem zweiten Einlass 4, einem ersten Auslass 5 (siehe Fig.2) und einem zweiten Auslass 6 auf. Das Gehäuse 2 weist eine liegende, hohlzylindrische Grundform auf. Die Einlässe 3, 4 und die Auslässe 5, 6 des Gehäuses 2 sind in einer Mantelfläche 7 des Gehäuses 2 eingebracht.

Der erste Einlass 3 und der zweite Einlass 4 sind an eine gemeinsame, außenliegende Zufuhrleitung 8 angeschlossen. Die Zufuhrleitung 8 ist einerseits über eine Verbindungsleitung V an einen druckseitigen Pumpenausgang A der Pumpe P angeschlossen und teilt oder verzweigt sich andererseits zu den Einlässen 3 und 4. Wenn die Pumpe P läuft, liegt also an beiden Einlässen 3 und 4 ein Druck einer von der Pumpe P geförderten Flüssigkeit: hier: Wasser, an. Die Pumpe P ist über ihren saugseitigen Pumpeneingang E, der hier als Ansaugstutzen ausgebildet ist, mit einer Kondenswasser-Auffangwanne K verbunden und also dazu eingerichtet, typischerweise verunreinigtes, z.B. mit Flusen behaftetes, Kondenswasser aus der Kondenswasser-Auffangwanne K abzupumpen. Der erste Auslass 5 ist über eine erste Auslassleitung 9 mit einem Kondenswasser-Speicher B verbunden, und der zweite Auslass 6 ist über eine zweite Auslassleitung 10 mit einer Reinigungseinrichtung R des Wärmepumpentrockners W verbunden.

**Fig.2** zeigt in einer Ansicht von schräg vorne einen Querschnitt durch das Wegeventil 1 in einer ersten Betriebsstellung, die im Folgenden ohne Beschränkung der Allgemeinheit als "Abpumpstellung" bezeichnet wird. **Fig.3** zeigt einen Querschnitt durch das Wegeventil 1 in der Abpumpstellung als Frontalansicht.

In dem hohlzylindrischen Gehäuse 2 ("Außenzylinder") ist ein Schaltkörper 11 in Form eines Hohlzylinders ("Innenzylinder") untergebracht, welcher einen zylinderförmigen Hohlraum 12 umgibt. Das Gehäuse 2 und der Schaltkörper 11 sind konzentrisch zueinander angeordnet und durch einen Ringspalt d voneinander getrennt. Der Ringspalt d ist hier ein enger Ringspalt von weniger als 3 mm Höhe. Der Schaltkörper 11 ist innerhalb des Gehäuses 2 drehbar angeordnet, z.B. mittels eines Aktors oder eines Elektromotors usw. Durch die Drehung ist der Schaltkörper 11 zwischen der gezeigten ersten Betriebsstellung und einer in den Fig.4 und 5 gezeigten zweiten Schaltstellung umstellbar.

In einer mantelseitigen Wand 13 des Schaltkörpers 11 sind an gegenüberliegenden Seiten eine erste Kanalöffnung 14 (siehe Fig.3) bzw. eine zweite Kanalöffnung 15 untergebracht, die auch als "Steuerungsöffnungen" bezeichnet werden können. Die Kanalöffnungen 14 und 15 bilden zusammen mit dem Hohlraum 12 einen durchgehenden Verbindungskanal 12,14,15, welcher in der Abpumpstellung den ersten Einlass 3 mit dem ersten Auslass 5 verbindet. Dazu überdecken sich der erste Einlass 3 und die erste Kanalöffnung 14 so, dass sie eine durchgehende Öffnung bilden; auch überdecken sich der erste Auslass 5 und die zweite Kanalöffnung 15 so, dass sie eine durchgehende Öffnung bilden. Der erste Einlass 3 und der erste Auslass 5 sind also auch an gegenüberliegenden Positionen in einem mantelförmigen Bereich des Gehäuses 2 eingebracht. In der Abpumpstellung ist die Pumpe P also druckseitig über das Wegeventil 1 mit dem Kondenswasser-Speicher B hydraulisch verbunden. Der zweite Einlass 4 und der zweite Auslass 6 sind hingegen nicht miteinander verbunden bzw. gegeneinander unterbrochen.

Innerhalb des Hohlraums 12 ist ein Filter 16 (z.B. ein einlagiges oder mehrlagiges Sieb) untergebracht, welches sich zwischen der ersten Kanalöffnung 14 und der zweiten Kanalöffnung 15 erstreckt. Dazu liegt der Filter 16 quer zu einer gedanklichen Verbindungsgeraden zwischen der ersten Kanalöffnung 14 und der zweiten Kanalöffnung 15. Der Filter 16 teilt den Hohlraum folglich in einen ersten Teilraum 12a und in einen zweiten Teilraum 12b auf, wobei die erste Kanalöffnung 14 sich in den ersten Teilraum 12a öffnet und sich die zweite Kanalöffnung 15 in den zweiten Teilraum 12b öffnet. Die beiden Teilräume 12a und 12b sind hier gleich groß, da der Filter 16 den zylindrischen Hohlraum 12 entlang seiner Längserstreckung an seiner größten Breite teilt.

Der Schaltkörper 11 weist an seiner Innenseite im Bereich seiner größten Breite gegenüberliegende, sich entlang der Längserstreckung erstreckende Führungsschienen 17 auf. Der rechteckige Filter 16 ist in die Führungsschienen 17 einsteckbar und auch wieder durch Herausziehen entfernbar. Der Filter ist also aus dem Wegeventil 1 entnehmbar, z.B. für eine Reinigung des Filters 16 und/oder zum Einführen eines Ersatzfilters. Ein entsprechender endseitiger Deckel (o. Abb.) des Wegeventils 1 ist dann entsprechend abnehmbar, z.B. auch durch einen Endnutzer.

Innerhalb des zweiten Teilraums 12b des Hohlraums 12 befinden sich lose mehrere Kunststoffpyramiden 18, welche nicht durch die Kanalöffnungen 14, 15 passen. Durch ihre Form wird eine Verstopfung der Kanalöffnungen 14, 15 vermieden. Die Kunststoffpyramiden 18 dienen dazu, auf der ihrem Teilraum 12b zugewandten Oberfläche des Filters 16 abgesetzte Verunreinigungen mechanisch von dem Filter 16 zu lösen.

**Fig.4** zeigt in einer Ansicht von schräg vorne einen Querschnitt durch das Wegeventil 1 in einer zweiten Betriebsstellung, die im Folgenden auch ohne Beschränkung der Allgemeinheit als "Filterstellung" bezeichnet wird. **Fig.5** zeigt in Frontalansicht einen Querschnitt durch das Wegeventil 1 in dessen zweiter Betriebsstellung. Zur Überführung aus der ersten Abpumpstellung in die zweite Filterstellung ist der Stellkörper 11 um ca. 20° im Uhrzeigersinn gedreht worden. Dadurch ist mittels des Verbindungskanals 12,14,15 nun eine Verbindung zwischen dem zweiten Einlass 4 und dem zweiten Auslass 6 herstellt worden, die sich ebenfalls an der Mantelfläche 7 des Gehäuses 2 gegenüberliegen. In der Filterstellung ist die Pumpe P druckseitig über das Wegeventil 1 mit der Reinigungseinrichtung R verbunden. Der erste Einlass 3 und der erste Auslass 5 sind hingegen nicht mehr hydraulisch miteinander verbunden bzw. sind gegeneinander unterbrochen.

Genauer gesagt ist nun der zweite Auslass 6 mit der ersten Kanalöffnung 14 verbunden, indem sich diese beiden Öffnungen benachbart überdecken und also nicht durch den Hohlraum 12 voneinander getrennt sind. Der zweite Einlass 4 ist hingegen mit der zweiten Kanalöffnung 15 unmittelbar (und also nicht erst über den Hohlraum 12) verbunden. In anderen Worten bilden nun der zweite Auslass 6 und die erste Kanalöffnung 14 eine gemeinsame Öffnung für den Hohlraum 12, und der zweite Einlass 4 und die zweite Kanalöffnung 15 bilden eine weitere gemeinsame Öffnung für den Hohlraum 12. Dadurch ist die Strömungsrichtung in der Filterstellung im Vergleich zu der Abpumpstellung umgekehrt.

Im Betrieb des Wärmepumpentrockners W mag beispielsweise das Wegeventil 1 zunächst die Abpumpstellung gemäß den Fig.2 und 3 einnehmen. Zu Beginn eines Trocknungsablaufs wird dann durch Betrieb der Pumpe P Kondenswasser aus der Kondenswasser-Auffangwanne K abgepumpt, durch den ersten Einlass 3 und die erste Kanalöffnung 14 in den Hohlraum 12 eingepumpt, weiter durch den Filter 16 gedrückt, dann durch die zweite Kanalöffnung 15 und den ersten Auslass 5 aus dem Hohlraum 12 gedrückt und folgend durch die erste Auslassleitung 9 zu dem Kondenswasser-Speicher B geleitet. Dabei mögen einige wenige Flusen o.ä. an dem Filter 16 zurückgehalten werden.

Im weiteren Verlauf des Trocknungsablaufs wird mehrfach die Reinigungseinrichtung R betätigt. Dazu werden das Wegeventil 1 in die Filterstellung verbracht und die Pumpe P eingeschaltet. Die Pumpe P pumpt nun Kondenswasser aus der Kondenswasser-Auffangwanne K durch den zweiten Einlass 4 und die zweite Kanalöffnung 15 in den Hohlraum 12, weiter durch den Filter 16, dann durch die erste Kanalöffnung 14 und den ersten Auslass 5 aus dem Hohlraum 12 heraus und folgend durch die zweite Auslassleitung 10 zu der Reinigungseinrichtung R. Dabei mögen aufgrund der Umkehr der Strömungsrichtung die zuvor während des Betriebs der Pumpe P in der Abpumpstellung von dem Filter 16 zurückgehaltenen wenigen Flusen mitgenommen werden. Dies ist jedoch aufgrund des vergleichsweise geringen Anfalls von Flusen unkritisch, insbesondere wenn in der Filterstellung viel Wasser gepumpt wird. Der Reinigungseinrichtung R steht also druckbeaufschlagtes, gefiltertes Wasser zur Verfügung. Dadurch kann die Reinigungseinrichtung R das Wasser auf einfache Weise aus beliebigen Richtungen auf das zu reinigende Funktionsbauteil aufgeben, z.B. von oben, von unten und/oder von der Seite, z.B. auf einen Prozessluftfilter oder auf einen Wärmetauscher. Die Reinigungseinrichtung R mag dazu entsprechende Düsen aufweisen.

Werden während des Trocknungsablaufs mehrere Reinigungsvorgänge mit dem Wegeventil 2 in der Filterstellung durchgeführt, werden vergleichsweise viele Flusen an dem Filter 16 abgeschieden. Nach dem Trocknungsablauf oder - insbesondere bei einem starken Zusetzen des Filters 16 - auch noch während des Trocknungsablaufs werden das Wegeventil 1 zur Reinigung des Filters 16 wieder in die Abpumpstellung verbracht und die Pumpe P eingeschaltet. Dadurch werden aufgrund der erneuten Umkehr der Strömungsrichtung im Hohlraum 12 die während des mindestens einen Reinigungsvorgangs von dem Filter 16 zurückgehaltenen Verunreinigungen, z.B. Flusen, von dem Filter 16 abgespült und in den Kondenswasser-Speicher B (alternativ z.B. in einen Ablauf) geleitet. Dabei wird eine Ablösung der Flusen durch die herumwirbelnden Kunststoffpyramiden 18 unterstützt. Die Ablösung der Flusen wird durch die Kunststoffpyramiden 18 unterstützt. Der Filter 16 wird also gereinigt. Der Kondenswasser-Speicher B mit seinem hochgradig verschmutzten, insbesondere mit Flusen versetzten, Wasser mag beispielsweise aus dem Wärmepumpentrockner W entnommen und entleert und ggf. gereinigt werden, z.B. von einem Endkunden.

Insbesondere falls die Kondenswasser-Auffangwanne K vergleichsweise großvolumig ist, mag auf gesonderte Abpumpvorgänge während des Trocknungsvorgangs, insbesondere zwischen Reinigungsvorgängen, verzichtet werden.

Selbstverständlich ist die vorliegende Erfindung nicht auf das gezeigte Ausführungsbeispiel beschränkt.

Zusätzlich oder alternativ zu Kondenswasser mag die Pumpe auch Frischwasser pumpen.

Auch mag auf ein anfängliches Abpumpen des Kondenswassers verzichtet werden.

Die Kunststoffkörper, insbesondere Kunststoffpyramiden, können sich grundsätzlich in dem ersten Teilraum des Hohlraums und/oder in dem zweiten Teilraum des Hohlraums befinden.

Allgemein kann unter "ein", "eine" usw. eine Einzahl oder eine Mehrzahl verstanden werden, insbesondere im Sinne von "mindestens ein" oder "ein oder mehrere" usw., solange dies nicht explizit ausgeschlossen ist, z.B. durch den Ausdruck "genau ein" usw.

Auch kann eine Zahlenangabe genau die angegebene Zahl als auch einen üblichen Toleranzbereich umfassen, solange dies nicht explizit ausgeschlossen ist.

### Bezugszeichenliste

- 1: Wegeventil
- 2: Gehäuse
- 3: erster Einlass
- 4: zweiter Einlass
- 5: erster Auslass
- 6: zweiter Auslass
- 7: Mantelfläche
- 8: Zufuhrleitung
- 9: erste Auslassleitung
- 10: zweite Auslassleitung
- 11: Schaltkörper
- 12: Hohlraum
- 12a: erster Teilraum
- 12b: zweiter Teilraum
- 13: mantelseitige Wand des Schaltkörpers
- 14: erste Kanalöffnung
- 15: zweite Kanalöffnung
- 16: Filter
- 17: Führungsschiene
- 18: Kunststoffpyramide
- A: Pumpenausgang
- B: Kondenswasser-Speicher
- d: Ringspalt
- E: Pumpeneingang
- K: Kondenswasser-Auffangwanne
- P: Pumpe
- R: Reinigungseinrichtung
- V: Verbindungsleitung
- W: Wärmepumpentrockner

## Patentansprüche

1. Wegeventil (1) für ein Haushaltsgerät (W), mindestens aufweisend
- ein Gehäuse (2) mit einem ersten Einlass (3), einem zweiten Einlass (4), einem ersten Auslass (5) und einem zweiten Auslass (6),
- einen in dem Gehäuse (2) beweglich untergebrachten Schaltkörper (11), welcher Schaltkörper (11) einen durchgehenden Verbindungskanal (12, 14, 15) mit einer ersten Kanalöffnung (14) und einer zweiten Kanalöffnung (15) aufweist,
- welcher Verbindungskanal (12, 14, 15) einen Hohlraum (12) aufweist, in welchem Hohlraum mindestens ein sich zwischen der ersten Kanalöffnung (14) und der zweiten Kanalöffnung (15) erstreckender Filter (16) untergebracht ist und
wobei
- der Schaltkörper (11) eine erste Betriebsstellung und eine zweite Betriebsstellung aufweist und
- in der ersten Betriebsstellung eine Verbindung zwischen dem ersten Einlass (3) und dem ersten Auslass (5) hergestellt ist sowie eine Verbindung zwischen dem zweiten Einlass (4) und dem zweiten Auslass (6) unterbrochen ist und
- in der zweiten Betriebsstellung eine Verbindung zwischen dem zweiten Einlass (4) und dem zweiten Auslass (6) hergestellt ist sowie eine Verbindung zwischen dem ersten Einlass (2) und dem ersten Auslass (5) unterbrochen ist und wobei
- in der ersten Betriebsstellung der erste Einlass (3) mit der ersten Kanalöffnung (14) und der erste Auslass (5) mit der zweiten Kanalöffnung (15) verbunden ist,
**dadurch gekennzeichnet, dass**
- das Gehäuse (2) ein hohlzylindrisches Gehäuse ist,
- der Schaltkörper (11) ein in dem hohlzylindrischen Gehäuse drehbar angeordneter, hohlzylindrischer Körper ist, und
- in der zweiten Betriebsstellung der zweite Auslass (6) mit der ersten Kanalöffnung (14) und der zweite Einlass (4) mit der zweiten Kanalöffnung (15) verbunden ist.

2. Wegeventil (1) nach Anspruch 1, wobei
- Einlässe (3, 4) und Auslässe (5, 6) des Gehäuses (2) in einer Mantelfläche (7) des Gehäuses (2) eingebracht sind,
- die Kanalöffnungen (14, 15) in einer Mantelfläche (13) des Schaltkörpers (11) eingebracht sind und
- der erste Einlass (3) zu dem ersten Auslass (5) und der zweite Einlass (4) zu dem zweiten Auslass (6) einen gleichen Winkelversatz aufweisen wie die erste Kanalöffnung (14) zu der zweiten Kanalöffnung (15).

3. Wegeventil (1) nach Anspruch 2, wobei die Kanalöffnungen (14, 15) sich gegenüberliegend angeordnet sind.

4. Wegeventil (1) nach einem der vorhergehenden Ansprüche, wobei
- der erste Einlass (3), der zweite Auslass (6) und die erste Kanalöffnung (14) sich auf gleicher Längsposition befinden und
- der zweite Einlass (4), der erste Auslass (5) und die zweite Kanalöffnung (15) sich auf gleicher Längsposition befinden.

5. Wegeventil (1) nach einem der vorhergehenden Ansprüche, wobei der erste Einlass (3) und der zweite Einlass (4) an eine gemeinsame Zufuhrleitung (8) angeschlossen sind.

6. Wegeventil (1) nach einem der vorhergehenden Ansprüche, wobei die Kanalöffnungen (14, 15) von einer jeweiligen Abdichtung gegen das Gehäuse (2) umgeben sind.

7. Wegeventil (1) nach einem der vorhergehenden Ansprüche, wobei innerhalb des Hohlraums (12) nicht durch die Kanalöffnungen (14, 15) passende Körper (18) lose eingebracht sind.

8. Wegeventil (1) nach einem der vorhergehenden Ansprüche, wobei der Filter (16) entnehmbar ist.

9. Haushaltsgerät (W), aufweisend mindestens ein Wegeventil (1) nach einem der vorhergehenden Ansprüche.

10. Haushaltsgerät (W) nach Anspruch 9, wobei
- der erste Einlass (3) und der zweite Einlass (4) des Wegeventils (1) mit einer Pumpe (P) des Haushaltsgeräts (W) verbunden sind,
- der erste Auslass (5) mit einem ersten flüssigkeitsführenden Funktionsteil (B) des Haushaltsgeräts (W) verbunden ist und
- der zweite Auslass (6) mit einem zweiten flüssigkeitsführenden Funktionsteil (R) des Haushaltsgeräts (W) verbunden ist.

11. Haushaltsgerät (W) nach Anspruch 10, wobei
- das Haushaltsgerät (W) ein Wäschetrocknungsgerät ist,
- das erste Funktionsteil ein Kondenswasser-Speicher (B) ist und
- das zweite Funktionsteil eine Reinigungseinrichtung (R) ist.

12. Haushaltsgerät (W) nach Anspruch 10, wobei die Pumpe (P) dazu eingerichtet ist, Flüssigkeit aus einer Kondenswasser-Auffangwanne (K) abzupumpen.

## Claims

1. Directional valve (1) for a domestic appliance (W), at least having
- a housing (2) with a first inlet (3), a second inlet (4), a first outlet (5) and a second outlet (6),
- a switching element (11) accommodated in the housing (2) in a moveable manner, which switching element (11) has a continuous connecting channel (12, 14, 15) with a first channel opening (14) and a second channel opening (15),
- which connecting channel (12, 14, 15) has a cavity (12), in which cavity at least one filter (16) extending between the first channel opening (14) and the second channel opening (15) is accommodated and
wherein
- switching element (11) has a first operating position and a second operating position and
- in the first operating position a connection is produced between the first inlet (3) and the first outlet (5) and a connection is interrupted between the second inlet (4) and the second outlet (6) and
- in the second operating position a connection is produced between the second inlet (4) and the second outlet (6) and a connection is interrupted between the first inlet (2) and the first outlet (5) and wherein
- in the first operating position the first inlet (3) is connected to the first channel opening (14) and the first outlet (5) is connected to the second channel opening (15),
**characterised in that**
- the housing (2) is a hollow cylindrical housing,
- the switching element (11) is a hollow cylindrical element arranged in the hollow cylindrical housing in a rotatable manner, and
- in the second operating position the second outlet (6) is connected to the first channel opening (14) and the second inlet (4) is connected to the second channel opening (15).

2. Directional valve (1) according to claim 1, wherein
- inlets (3, 4) and outlets (5, 6) of the housing (2) are introduced into a lateral surface (7) of the housing (2),
- the channel openings (14, 15) are introduced into a lateral surface (13) of the switching element (11) and
- the first inlet (3) has an angular offset with respect to the first outlet (5), and the second inlet (4) has an angular offset with respect to the second outlet (6), which are both the same as that of the first channel opening (14) with respect to the second channel opening (15).

3. Directional valve (1) according to claim 2, wherein the channel openings (14, 15) are arranged opposite to one another.

4. Directional valve (1) according to one of the preceding claims, wherein
- the first inlet (3), the second outlet (6) and the first channel opening (14) are located at the same longitudinal position and
- the second inlet (4), the first outlet (5) and the second channel opening (15) are located at the same longitudinal position.

5. Directional valve (1) according to one of the preceding claims, wherein the first inlet (3) and the second inlet (4) are connected to a common supply line (8).

6. Directional valve (1) according to one of the preceding claims, wherein the channel openings (14, 15) are surrounded by a seal against the housing (2) in each case.

7. Directional valve (1) according to one of the preceding claims, wherein elements (18) which do not fit through the channel openings (14, 15) are loosely introduced within the cavity (12).

8. Directional valve (1) according to one of the preceding claims, wherein the filter (16) is able to be removed.

9. Domestic appliance (W), having at least one directional valve (1) according to one of the preceding claims.

10. Domestic appliance (W) according to claim 9, wherein
- the first inlet (3) and the second inlet (4) of the directional valve (1) are connected to a pump (P) of the domestic appliance (W),
- the first outlet (5) is connected to a first liquid-conducting functional part (B) of the domestic appliance (W) and
- the second outlet (6) is connected to a second liquid-conducting functional part (R) of the domestic appliance (W).

11. Domestic appliance (W) according to claim 10, wherein
- the domestic appliance (W) is a tumble dryer appliance,
- the first functional part is a condensation storage (B) and
- the second functional part is a cleaning device (R).

12. Domestic appliance (W) according to claim 10, wherein the pump (P) is configured to pump liquid out from a condensation collection trough (K).

## Revendications

1. Vanne directionnelle (1) pour un appareil ménager (W), présentant au moins
- un boîtier (2) comprenant une première entrée (3), une deuxième entrée (4), une première sortie (5) et une deuxième sortie (6),
- un corps de commutation (11) placé de manière mobile dans le boîtier (2), lequel corps de commutation (11) présente un canal de liaison (12, 14, 15) continu ayant une première ouverture de canal (14) et une deuxième ouverture de canal (15),
- lequel canal de liaison (12, 14, 15) présente un espace creux (12) dans lequel espace creux est placé un filtre (16) s'étendant entre la première ouverture de canal (14) et la deuxième ouverture de canal (15), et
- le corps de commutation (11) présentant une première position de fonctionnement et une deuxième position de fonctionnement, et
- dans la première position de fonctionnement, une liaison entre la première entrée (3) et la première sortie (5) étant établie ainsi qu'une liaison entre la deuxième entrée (4) et la deuxième sortie (6) étant interrompue, et
- dans la deuxième position de fonctionnement, une liaison entre la deuxième entrée (4) et la deuxième sortie (6) étant établie ainsi qu'une liaison entre la première entrée (2) et la première sortie (5) étant interrompue, et
- dans la première position de fonctionnement, la première entrée (3) étant reliée à la première ouverture de canal (14) et la première sortie (5) étant reliée à la deuxième ouverture de canal (15),
**caractérisée en ce que**
- le boîtier (2) est un corps cylindrique creux,
- le corps de commutation (11) est un corps cylindrique creux disposé de manière rotative dans le corps cylindrique creux, et **en ce que**
- dans la deuxième position de fonctionnement, la deuxième sortie (6) est reliée à la première ouverture de canal (14) et la deuxième entrée (4) est reliée à la deuxième ouverture de canal (15).

2. Vanne directionnelle (1) selon la revendication 1,
- les entrées (3, 4) et les sorties (5, 6) du boîtier (2) étant placées dans une surface d'enveloppe (7) du boîtier (2),
- les ouvertures de canal (14, 15) étant placées dans une surface d'enveloppe (13) du corps de commutation (11), et
- la première entrée (3), par rapport à la première sortie (2), et la deuxième entrée (4), par rapport à la deuxième sortie (6), présentant un même décalage angulaire que la première ouverture de canal (14) par rapport à la deuxième ouverture de canal(15).

3. Vanne directionnelle (1) selon la revendication 2, les ouvertures de canal (14, 15) étant disposées de manière opposée l'une à l'autre.

4. Vanne directionnelle (1) selon l'une quelconque des revendications précédentes,
- la première entrée (3), la deuxième sortie (6) et la première ouverture de canal (14) se trouvant sur la même position longitudinale, et
- la deuxième entrée (4), la première sortie (5) et la deuxième ouverture de canal (15) se trouvant sur la même position longitudinale.

5. Vanne directionnelle (1) selon l'une quelconque des revendications précédentes, la première entrée (3) et la deuxième entrée (4) étant raccordées à une conduite d'alimentation (8) commune.

6. Vanne directionnelle (1) selon l'une quelconque des revendications précédentes, les ouvertures de canal (14, 15) étant entourées par un joint respectif contre le boîtier (2).

7. Vanne directionnelle (1) selon l'une quelconque des revendications précédentes, des corps (18) ne passant pas à travers les ouvertures de canal (14, 15) étant placés de manière lâche à l'intérieur de l'espace creux (12).

8. Vanne directionnelle (1) selon l'une quelconque des revendications précédentes, le filtre (16) étant amovible.

9. Appareil ménager (W) présentant au moins une vanne directionnelle (1) selon l'une quelconque des revendications précédentes.

10. Appareil ménager (W) selon la revendication 9,
- la première entrée (3) et la deuxième entrée (4) de la vanne directionnelle (1) étant reliées à une pompe (P) de l'appareil ménager (W),
- la première sortie (5) étant reliée à une pièce fonctionnelle (B) de l'appareil ménager (W) conduisant du liquide, et
- la deuxième sortie (6) étant reliée à une deuxième pièce fonctionnelle (R) de l'appareil ménager (W) conduisant du liquide.

11. Appareil ménager (W) selon la revendication 10,
- l'appareil ménager (W) étant un appareil de séchage de linge,
- la première pièce fonctionnelle étant un réservoir d'eau de condensation (B),
- la deuxième pièce fonctionnelle étant un dispositif de nettoyage (R).

12. Appareil ménager (W) selon la revendication 10, la pompe (P) étant configurée pour vidanger du liquide hors d'une cuve collectrice d'eau de condensation (K).
